# FASCICULE DE BREVET EUROPEEN

(11) **EP 0 172 063 B1**
(45) Date de publication et mention de la délivrance du brevet: **02.03.1988**
(21) Numéro de dépôt: 85401397.6
(22) Date de dépôt: 09.07.1985
(51) Int. Cl.: E05B 35/12, E05B 47/06

(54) **Serrure à double mécanisme de verrouillage pour coffre-fort compartiment bancaire ou analogue**
Schloss mit doppelter Verriegelung z.B. für Bankmietfächer
Lock having two locking mechanisms for a safe, a safety deposit box or the like

(30) Priorité: 12.07.1984 FR 8411114
(43) Date de publication de la demande: 19.02.1986
(73) Titulaire: FICHET-BAUCHE Société dite:, F-78140 Velizy-Villacoublay Cédex (FR)
(72) Inventeur: Deschamps, Daniel, F-78180 Montigny Le Bretonneux (FR)
(74) Mandataire: Durand, Yves Armand Louis

(56) Documents cités:
- CH-A- 446 108

## Description

La présente invention a essentiellement pour objet une serrure à double mécanisme de verrouillage.

Elle vise également un coffre-fort ou plus particulièrement un compartiment bancaire équipé de cette serrure.

On sait que les compartiments loués par les banques aux particuliers qui peuvent ainsi y entreposer des valeurs quelconques, comprennent généralement une serrure à double mécanisme de verrouillage, c'est-à-dire un premier mécanisme actionné par une première clé que détient la banque et qui, après actionnement, autorise l'ouverture de ce compartiment par le titulaire du coffre à l'aide d'une deuxième clé agissant sur un deuxième mécanisme de verrouillage qui commande le ou les pênes.

On connaît déjà des serrures à double mécanisme de verrouillage pour compartiments bancaires et comprenant un premier mécanisme de verrouillage constitué par des garnitures actionnables par la première clé, tandis que le deuxième mécanisme de verrouillage actionné par la seconde clé est essentiellement constitué par au moins un pêne associé à une pièce du genre mentonnet susceptible de coopérer avec les garnitures pour permettre la rétraction du pêne et donc l'ouverture de la serrure, laquelle serrure peut comporter un système de commande à distance jouant le même rôle que celui de la première clé et permettant au banquier, sans se déplacer, d'actionner la serrure.

Un tel genre de serrure est décrit dans le document CH-A-446.108 qui a servi de base pour l'élaboration du préambule de la revendication 1 et qui décrit un mécanisme de serrure comportant une multiplicité de pièces et présentant par conséquent une structure compliquée et sujette à des défauts de fonctionnement.

La présente invention a pour but de remédier à ces inconvénients en proposant des moyens mécaniques extrêmement simples et peu coûteux permettant soit la décondamnation à distance de la serrure, soit sa décondamnation à l'aide d'une clé, selon les désirs.

A cet effet, l'invention a pour objet une serrure à double mécanisme de verrouillage en particulier pour compartiment bancaire, et du type comprenant un premier mécanisme constitué par au moins une garniture actionnable par une première clé pour autoriser l'actionnement, à l'aide d'une seconde clé, d'un deuxième mécanisme constitué par au moins un pêne associé à une pièce formant par exemple mentonnet susceptible de coopérer avec ladite garniture pour permettre l'ouverture de la serrure, laquelle serrure comporte une possibilité supplémentaire de commande à distance jouant le même rôle que celui de la première clé, et est caractérisée en ce qu'elle comprend une barre de liaison qui est montée pivotante dans sa partie médiane sur un axe du mentonnet et qui est articulée sur un axe du pêne par l'une de ses extrémités, tandis que l'autre extrémité de cette barre coopère avec une butée escamotable commandée à distance.

Selon un développement avantageux de la serrure selon l'invention, le mentonnet précité est indépendant du pêne et est monté mobile par rapport au boîtier de serrure pour pouvoir pénétrer dans ladite garniture lorsque celle-ci a été mise en correspondance avec le mentonnet à l'aide de la première clé.

Selon encore un autre développement de la serrure selon l'invention, la butée escamotable précitée est constituée par un ergot mobile commandé à distance et constituant par exemple le noyau d'un électro-aimant, lequel ergot, en position escamotée, permet la rétraction du pêne à l'aide de la deuxième clé sans translation du mentonnet.

Mais d'autres particularités et avantages de l'invention apparaîtront mieux dans la description détaillée qui suit et se réfère aux dessins annexés, donnés uniquement à titre d'exemple, et dans lesquels :
- La figure 1 est une vue schématique et de côté d'une serrure à double mécanisme de verrouillage conforme aux principes de l'invention et montrée en position condamnée ;
- La figure 2 est une vue identique à la figure 1, mais montrant la serrure en position décon- damnée, laquelle position est obtenue par une commande à distance ; et
- La figure 3 est une vue identique à la figure 1, mais montrant la serrure en position décon- damnée, laquelle position est, cette fois ci, obtenue par action mécanique d'une clé.

Selon un exemple de réalisation, et en se reportant aux dessins annexés, une serrure conforme à l'invention, comprend essentiellement une ou plusieurs garnitures 1 pivotant sur un axe 2 solidaire du boîtier de serrure 3, et au moins un pêne 4 associé à un mentonnet ou analogue 5 par l'intermédiaire d'une barre de liaison 6 qui est montée pivotante en 7 sur le mentonnet 5, et dont une extrémité 6a est articulée en 8 sur le pêne 4, tandis que l'autre extrémité 6b de la barre de liaison 6 peut coopérer avec une butée escamotable 9 commandée à distance par un moteur ou analogue non représenté.

Cette butée 9 peut avantageusement être constituée par le noyau d'un électro-aimant 10.

Comme cela est connu en soi, la ou les garnitures 1 comportent une encoche 11 dans laquelle peut pénétrer un doigt ou analogue 5a appartenant au mentonnet 5, et on a montré schématiquement en 12 une entrée de clé susceptible de recevoir la première clé précitée détenue par la banque, et autorisant l'ouverture de la serrure par le titulaire du coffre-fort ou du compartiment bancaire muni de cette serrure.

On a montré schématiquement en 13 le mécanisme de verrouillage et de déverrouillage actionnable à l'aide d'une deuxième clé appartenant au titulaire du compartiment bancaire, laquelle clé peut être introduite dans le trou de serrure repéré schématiquement en 14. L'actionnement de cette deuxième clé commandera par des moyens connus et appropriés, matérialisés par la flèche F, la sortie du pêne 4 du boîtier 3, ou bien sa rentrée dans ledit boîtier.

Le mentonnet 5 est en quelque sorte indépendant du pêne 4 et peut se translater par rapport au boîtier de serrure 3 sous l'effet de la barre de liaison 6. Plus précisément, le mentonnet 5 comporte des trous oblongs 15 dans lesquels passent des ergots ou analogues 16 qui sont bien visibles sur les figures 2 et 3, et qui sont solidaires du boîtier 3. Bien entendu, on pourrait parfaitement imaginer une structure inverse sans sortir du cadre de l'invention, c'est-à-dire que les ergots 16 seraient portés par le mentonnet 5, et les lumières oblongues 15 seraient pratiquées dans le boîtier 3.

On a montré en 17 une lumière oblongue pratiquée dans la barre de liaison 6 et dans laquelle passe un têton ou analogue 7 solidaire du mentonnet 5. Là encore, on pourrait prévoir une disposition inverse du têton 7 et de la lumière 17 pour obtenir le même résultat, à savoir le pivotement de la barre de liaison 6 sur le mentonnet 5 ainsi que la possibilité pour cette barre de liaison de se débattre par rapport au téton 7 comme on l'expliquera en détail dans la description du fonctionnement qui suit.

On partira de la position condamnée visible sur la figure 1 et pour laquelle la garniture 1 fait obstacle par sa partie 1a au déplacement du mentonnet 5, tandis que l'extrémité 6b de la barre de liaison 6 est retenue par la butée ou ergot escamotable 9. Ainsi, comme on le comprend, le pêne 4 est verrouillé et ne peut pas reculer, c'est-à-dire se déplacer vers la droite de la figure 1.

Pour autoriser le déverrouillage du pêne 4 à l'aide du mécanisme de serrure 13, c'est-à-dire en utilisant la clé du locataire du compartiment bancaire, on peut agir à distance, comme expliqué précédemment, de façon à provoquer l'esca- . motage de la butée ou ergot 9. Ainsi, après introduction de la clé dans le trou de serrure 14, la rotation de cette clé permettra le recul du pêne 4 puisque la barre de liaison 6 pourra pivoter autour de l'axe 7. C'est ce que l'on voit sur la figure 2 qui montre la serrure en position ouverte. On remarquera ici que le mentonnet 5 ne se translate pas, puisqu'il reste toujours en appui contre la partie 1a des garnitures 1.

Pour autoriser le déverrouillage du pêne 4, on peut opérer mécaniquement en introduisant une première clé dans le trou de serrure 12, ce qui mettra les encoches 11 des garnitures 1 en alignement avec le ou les doigts 5a du mentonnet 5. Puis, le locataire du coffre, à l'aide de sa clé, pourra actionner le mécanisme 13, ce qui provoquera le recul du pêne 4, puisque le ou les doigts 5a du mentonnet 5 pourront pénétrer dans les encoches 11 des garnitures 1, comme on le voit bien sur la figure 3. On précisera ici que c'est la barre de liaison 6 qui, lors du recul du pêne 4, provoquera le déplacement du mentonnet 5, par le fait que ladite barre est d'une part articulée en 8 sur le pêne 4 et est d'autre part en butée contre l'ergot 9.

On a donc réalisé suivant l'invention un dispositif d'autorisation à l'ouverture d'une serrure qui fonctionne tout simplement par obstacle, indifféremment à l'aide d'une commande à distance ou d'une commande mécanique par clé. En outre, ce dispositif présente l'avantage de conserver tous les éléments classiques et simples d'une serrure, tels que des garnitures et des mentonnets, et ne nécessite qu'une simple barre de liaison pivotant sur le mentonnet, articulée sur le pêne et coopérant avec une butée.

Bien entendu, l'invention n'est nullement limitée au mode de réalisation décrit et illustré qui n'a été donné qu'à titre d'exemple.

## Revendications

1. Serrure à double mécanisme de verrouillage pour compartiment bancaire par exemple et du type comprenant un premier mécanisme constitué par au moins une garniture (1) actionnable par une première clé pour autoriser l'actionnement, à l'aide d'une seconde clé, d'un deuxième mécanisme constitué par au moins un pêne (4) associé à une pièce formant par exemple mentonnet (5) susceptible de coopérer avec ladite garniture (1) pour permettre l'ouverture de la serrure, laquelle serrure comporte une possibilité supplémentaire de commande à distance jouant le même rôle que celui de la première clé, et est caractérisée en ce qu'elle comprend une barre de liaison (6) qui est montée pivotante dans sa partie médiane sur un axe (7) du mentonnet (5) et qui est articulée sur un axe (8) du pêne (4) par l'une (6a) de ses extrémités, tandis que l'autre extrémité (6b) de cette barre (6) coopère avec une butée escamotable (9) commandée à distance.

2. Serrure selon la revendication 1, caractérisée en ce que le mentonnet précité (5) est indépendant du pêne (4) et est monté mobile par rapport au boîtier de serrure (3) pour pouvoir pénétrer dans ladite garniture (1) lorsque celle-ci a été mise en correspondance avec le mentonnet (5) à l'aide de la première clé.

3. Serrure selon la revendication 1 ou 2, caractérisée en ce que la butée escamotable précitée (9) est constituée par un ergot mobile commandé à distance et constituant par exemple le noyau d'un électro-aimant (10) lequel ergot en position escamotée permet la rétraction du pêne (4) à l'aide de la deuxième clé sans translation du mentonnet (5).

4. Compartiment bancaire équipé d'une serrure selon l'une quelconque des revendications 1 à 3.

## Claims

1. Lock having two locking mechanisms e. g. for a safety deposit box, and of the type comprising a first mechanism consisting of at least one ward (1) which can be actuated by a first key to permit the actuation, by a second key, of a second mechanism consisting of at least a bolt (4) associated with a piece forming for example a catch (5) which is likely to co-operate with said ward (1) to permit the opening of the lock, said lock including a further possibility of remote control whose function is the same as that of the first key, characterized in that it includes a tie-bar (6) which is pivotally mounted through its medial part on an axis (7) of the catch (5) and which is hinged on an axis (8) of the bolt (4) through one (6a) of its ends, whereas the other end (6b) of this tie-bar (6) cooperates with a retractable remote controlled stop (9).

2. Lock according to claim 1, characterized in that said catch (5) is independent of the bolt (4) and is movably mounted with respect to the lock casing (3) in order that it can enter said ward (1) when the latter has been brought into a position matching that of the catch (5) with the aid of the first key.

3. Lock according to claim 1 or 2, characterized in that said retractable stop (9) consists of a movable, remote controlled stop pin which forms for example the core of an electro-magnet (10), said stop pin permitting, in the retracted position, the retraction of the bolt (4) with the aid of the second key, without translation of the catch (5).

4. Safety deposit box equipped with a lock according to any one of claims 1 to 3.

## Patentansprüche

1. Schloss mit doppelter Verriegelung, zum Beispiel für Bankmietfächer, und der Gattung, die eine erste Vorrichtung aufweist, welche aus wenigstens einem Schlossbeschlag (1) besteht, der anhand eines ersten Schlüssels betätigbar ist, zur Betätigung, anhand eines zweiten Schlüssels, einer zweiten Vorrichtung, die aus wenigstens einem, mit einem, zum Beispiel einen Zuhaltungsbart (5) bestehenden Teil, das mit dem besagten Schlossbeschlag (1) zusammenarbeiten kann, verbundenen Riegel (4) besteht, um die Oeffnung des Schlosses zu ermöglichen, wobei das besagte Schloss eine zusätzliche Fernsteuerungmöglichkeit aufweist, die dieselbe Rolle spielt wie die des ersten Schlüssels, dadurch gekennzeichnet, dass es eine Verbindungsstange (6) aufweist, die über deren mittleren Teil um eine Achse (7) des Zuhaltungsbarts (5) schwenkbar ist und die über eines (6a) deren Enden an der Achse (8) des Riegels (4) angelenkt ist, während das andere Ende (6b) dieser Stange (6) mit einem einziehbaren, ferngesteuerten Anschlag (9) zusammenarbeitet.

2. Schloss nach Anspruch 1, dadurch gekennzeichnet, dass der besagte Zuhaltungsbart (5) unabhängig ist vom Riegel (4) und in Bezug auf dem Schlossgehäuse (3) beweglich montiert ist, damit er in den besagten Schlossbeschlag (1) eindringen kann, wenn dieser anhand des ersten Schlüssels in eine dem Zuhaltungsbart (5) entsprechende Stellung gebracht worden ist.

3. Schloss nach Anspruch 1 oder 2, dadurch gekennzeichnet, dass der besagte einziehbare Anschlag (9) aus einem beweglichen Vorsprung besteht, der ferngesteuert ist und zum Beispiel den Kern (10) eines Elektromagnets bildet, wobei der besagte Vorsprung, in eingezogener Stellung, den Rückzug des Riegels (4) anhand des zweiten Schlüssels ohne Verschiebung des Zuhaltungsbarts ermöglicht.

4. Bankmietfach, das mit einem Schloss nach irgendeinem der Ansprüche 1 bis 3 ausgerüstet ist.
